# EUROPÄISCHE PATENTSCHRIFT

(11) **EP 1 029 173 B1**
(45) Veröffentlichungstag und Bekanntmachung des Hinweises auf die Patenterteilung: **08.10.2003**
(21) Anmeldenummer: 99936421.9
(22) Anmeldetag: 08.06.1999
(51) Int. Cl.: F02M 47/02

(54) **VENTILSTEUEREINHEIT FÜR EIN KRAFTSTOFFEINSPRITZVENTIL**
VALVE CONTROL UNIT FOR A FUEL INJECTION VALVE
UNITE DE COMMANDE POUR SOUPAPE D'INJECTION DE CARBURANT

(30) Priorität: 16.06.1998 DE 19826719
(43) Veröffentlichungstag der Anmeldung: 23.08.2000
(73) Patentinhaber: ROBERT BOSCH GMBH, 70442 Stuttgart (DE)
(72) Erfinder: KIENZLER, Dieter, D-71229 Leonberg (DE); BOECKING, Friedrich, D-70499 Stuttgart (DE)
(86) Internationale Anmeldenummer: DE9901661
(87) Internationale Veröffentlichungsnummer: WO99066192

(56) Entgegenhaltungen:
- EP-A- 0 385 399
- EP-A- 0 548 916
- EP-A- 0 661 442
- EP-A- 0 740 068
- EP-A- 0 753 659

## Beschreibung

### Stand der Technik

Die Erfindung geht aus von einer Ventilsteuereinheit für ein Kraftstoffeinspritzventil, insbesondere für einen Commonrail-Injektor, nach der Gattung des Patentanspruchs 1.

Eine derartige Ventilsteuereinheit ist beispielsweise durch die EP_0_661_442_A1 oder die EP-A-0 753 659 bekanntgeworden.

Ventilsteuereinheiten sind dazu vorgesehen, die Druckbeaufschlagung des einen Endes eines verschieblich gelagerten Ventilsteuerkolbens zu beeinflussen. Das andere Ende des Ventilsteuerkolbens kann auf eine Düsennadel einwirken, so daß die Düsennadel entweder die Einspritzöffnung abdichtet oder aber den Austritt von Kraftstoff aus der Einspritzöffnung zuläßt.

Bei der bekannten Ventilsteuereinheit wird die Druckbeaufschlagung eines Endglieds des Ventilsteuerkolbens durch Änderung der Druckverhältnisse innerhalb eines ersten Ventilsteuerraums durchgeführt, der über einen Zulaufkanal mit einem Hochdruckspeicher (common rail) verbunden ist. Beim Ansteuern der Ventilsteuereinheit wird ein Ablaufkanal, der an einen zweiten mit dem ersten Ventilsteuerraum durchgängig verbundenen Ventilsteuerraum angeschlossen ist, geöffnet. Deshalb sinkt der Druck im ersten Ventilsteuerraum und damit die hydraulische Kraft auf den Ventilsteuerkolben. Nachteiligerweise weist der erste Ventilsteuerraum nur ein geringes Volumen auf, so daß eine Öffnung des Ablaufkanals einen schnellen Druckverlust innerhalb des ersten Ventilsteuerraums zur Folge hat. Die bekannte Ventilsteuereinheit weist insbesondere deshalb nur ein geringes Volumen des ersten Ventilsteuerraums auf, weil der Ventilsteuerkolben im Bereich des Durchgangs vom ersten zum zweiten Ventilsteuerraum an einem hydraulischen Anschlag (Kraftstoffpolster) anliegt, der sich in diesem Durchgangsbereich ausbildet. Eine Volumenvergrößerung würde bei einem hydraulischen Anschlag zu einem nachteiligen Schwingungsverhalten des am Anschlag anliegenden Ventilsteuerkolbens führen.

Weiterhin ist der Austritt von Kraftstoff (Dieselkraftstoff) aus dem ersten Ventilsteuerraum über den zweiten Ventilsteuerraum in den Ablaufkanal lediglich über einen Spalt im Bereich des hydraulischen Anschlags möglich, indem zwischen dem Endglied des Ventilsteuerkolbens und Randbereichen des Durchgangs zwischen den beiden Steuerräumen Kraftstoff hindurchtreten kann. Der Austritt von Kraftstoff in den zweiten Ventilsteuerraum korrespondiert mit dem Druckverlust innerhalb des Ventilsteuerraums und stellt sich erst nach einer gewissen Zeit auf einen konstanten Wert ein.

Mit Hilfe einer erneuten Ansteuerung der Ventilsteuereinheit wird der Ablaufkanal wieder verschlossen. Durch einen Druckaufbau innerhalb der Ventilsteuerräume kann der Ventilsteuerkolben in Richtung der Einspritzöffnung bewegt werden, so daß diese wieder geschlossen wird. Aufgrund des (bei geöffnetem Ablaufkanal) erheblichen Druckverlustes innerhalb des ersten und zweiten Ventilsteuerraums wird eine Bewegung des Ventilsteuerkolbens in Richtung Einspritzöffnung (Düsennadel) erst nach einer gewissen Zeit erreicht, wenn nämlich ein ausreichender Druck innerhalb des ersten Ventilsteuerraums wieder aufgebaut ist. Bei Beendigung des Einspritzvorgangs kann daher die Einspritzöffnung mittels der Düsennadel nicht mit hoher Geschwindigkeit geschlossen werden, weil eine solche Bewegung des Ventilsteuerkolbens nicht möglich ist.

### Vorteile der Erfindung

Die erfindungsgemäße Ventilsteuereinheit für ein Kraftstoffeinspritzventil, insbesondere für einen Commonrail-Injektor, weist für einen schnelleren Schließvorgang der Düsennadel zur Beendigung des Einspritzvorgangs die kennzeichnenden Merkmale des Patentanspruchs 1 auf.

Die strömungstechnische Verbindung zwischen dem ersten und zweiten Ventilsteuerraum wird durch einen Drosselkanal hergestellt, der innerhalb des Endglieds des Ventilsteuerkolbens ausgebildet ist. Hinsichtlich der Strömungsführung des Kraftstoffs von einem Hochdruckspeicher (common rail) durch den ersten Ventilsteuerraum hindurch in den Ablaufkanal sind der Zulaufkanal und der Drosselkanal in Reihe hintereinander geschaltet. Durch den Drosselkanal wird eine definierte Strömung von Kraftstoff zwischen Ventilsteuerräumen und dem Ablaufkanal gewährleistet. Die Ausbildung des Drosselkanals ermöglicht einen mechanischen Anschlag des Endglieds des Ventilsteuerkolbens an Randbereichen des Durchgangs zwischen dem ersten und zweiten Ventilsteuerraum. Das Endglied des Ventilsteuerkolbens kann dort anschlagen und die Ablauföffnung abdichten, so daß Kraftstoff nur über den Drosselkanal in den zweiten Ventilsteuerraum und damit in den Ablaufkanal gelangen kann. Aufgrund des mechanischen Anschlags kann der erste Ventilsteuerraum ein großes Volumen besitzen, ohne daß ein Schwingungsverhalten des Ventilsteuerkolbens auftreten kann. Diese im Vergleich zum Stand der Technik ausgebildete Volumenvergrößerung führt dazu, dazu innerhalb des ersten Ventilsteuerraums ein langsamer Druckabfall stattfindet. Nach Schließen des Ablaufkanals muß lediglich der Druck innerhalb des kleineren zweiten Ventilsteuerraum erhöht werden, um die Druckbeaufschlagung des Ventilsteuerkolbens durchzuführen. Der Ventilsteuerkolbens kann zur Bewegung der Düsennadel schneller reagieren.

Weitere Vorteile und vorteilhafte Ausgestaltungen des Gegenstands der Erfindung sind der Beschreibung, der Zeichnung und den Ansprüchen entnehmbar.

### Zeichnung

Ausführungsbeispiele der erfindungsgemäßen Ventilsteuereinheit sind in der Zeichnung dargestellt und in der nachfolgenden Beschreibung erläutert.

Es zeigen:
- **Fig. 1**: einen Längsschnitt durch eine erfindungsgemäße Ventilsteuereinheit;
- **Fig. 2**: einen Längsschnitt durch ein weiteres Endglied eines Ventilsteuerkolbens für eine Ventilsteuereinheit gemäß Figur 1.

### Beschreibung der Ausführungsbeispiele

Das Ausführungsbeispiel einer Ventilsteuereinheit 1 befindet sich in einem Ruhezustand, bei dem die Einspritzöffnung geschlossen ist, die in der **Figur 1** nicht gezeigt ist.

Die Ventilsteuereinheit 1 weist einen Gehäusekörper 2 auf, in dem ein Ventilsteuerkolben 3 verschieblich gelagert ist. Oberhalb einer druckbeaufschlagbaren Kolbenfläche 4 ist ein erster Ventilsteuerraum 5 ausgebildet. Über einen Zulaufkanal in Form einer Zulaufdrossel 6 ist der erste Ventilsteuerraum 5 mit einem Hochdruckspeicher (common rail) verbunden. Mit Hilfe eines Durchgangs 7 kann Kraftstoff in einen zweiten Ventilsteuerraum 8 gelangen. Der zweite Ventilsteuerraum 8 besitzt an einem dem Durchgang 7 gegenüberliegenden Endglied eine Verbindung zu einem Ablaufkanal in Form einer Ablaufdrossel 9 . Die Ablaufdrossel 9 ist im dargestellten Zustand der Figur 1 durch eine Ventilkugel 10 eines Magnetventils geschlossen, das in der Figur 1 nicht näher dargestellt ist.

Wenn nun die Ablaufdrossel 9 mit Hilfe des Magnetventils geöffnet wird, indem die Ventilkugel 10 eine Ablauföffnung 11 freigibt, kann Kraftstoff in Pfeilrichtung 12 austreten und in ein Vorratsbehältnis geleitet werden. Der Druck innerhalb des zweiten Ventilsteuerraums 8 nimmt ab. Die Voreinspritzung läßt sich mittels der Ventilsteuereinheit 1 in bekannter Weise durchführen. Auch der Druck innerhalb des ersten Ventilsteuerraums ändert sich, so daß sich ein Endglied des Ventilsteuerkolbens 3 derart verschiebt, daß eine Stirnfläche 14 des Endglieds 13 an Anschlagflächen 15 von Randbereichen 16 des Durchgangs 7 zur Anlage kommen. Dabei kann Kraftstoff durch einen Drosselkanal in Form einer weiteren Zulaufdrossel 17 hindurchtreten. Die Zulaufdrossel 17 erstreckt sich von einer Außenumfangsfläche 18 des Endglieds 13 bis zu ihrer Stirnseite 14. Trotz eines Anschlags des Endglieds 13 an den Randbereichen 16 kann ein Kraftstoffaustausch zwischen dem ersten Ventilsteuerraum 5 und dem zweiten Ventilsteuerraum 8 auftreten. Die Zulaufdrossel 6 und die weitere Zulaufdrossel 17 sind dabei hintereinander in Reihe geschaltet. Der Durchfluß innerhalb der Zulaufdrossel 17 ist dabei kleiner als innerhalb des Zulaufdrossel 6. Der erste Ventilsteuerraum 5 steht in Verbindung mit dem Hochdruckspeicher und besitzt innerhalb seines Volumens einen Druck, der dem Hochdruckspeicher vergleichbar ist, weil ein Druckausgleich zwischen den Ventilsteuerräumen 5 und 8 aufgrund der Volumenverhältnisse und der Strömungsquerschnitte der Zulaufdrosseln 6 und 17 nur langsam erfolgen kann.

Beim Schließen der Einspritzöffnung mittels der geschlossen. Innerhalb des ersten Ventilsteuerraums 5 ist nahezu Hochdruck ausgebildet, so daß lediglich der zweite Ventilsteuerraum 8 mit Hochdruck gefüllt werden muß, damit der Ventilsteuerkolben 3 in Pfeilrichtung 19 bewegt wird.

Aufgrund der Ausbildung des Ventilsteuerkolbens 3 hinsichtlich seines Endglieds 13, das zu dem Ventilsteuerkolben 3 koaxial mit verringertem Außendurchmesser gebildet ist, läßt sich das freie Volumen des ersten Ventilsteuerraums 5 weiter vergrößern. Die Volumenvergrößerung des Ventilsteuerraums 5 unterstützt in Verbindung mit dem mechanischen Anschlag das Auftreten eines nur langsamen Druckverlustes innerhalb des ersten Ventilsteuerraums 5 bei Öffnung der Ablauföffnung 11. Dies wirkt sich positiv auf eine hohe Schließgeschwindigkeit des Ventilsteuerkolbens 3 bzw. einer nicht gezeigten Düsennadel aus.

In der **Figur 2** ist eine andere Ausgestaltung eines Endglieds 20 des Ventilsteuerkolbens 3 gezeigt. Das Endglied 20 weist eine quer zur Längsachse des Ventilsteuerkolbens 3 verlaufende Zulaufdrossel 21 auf, die T-förmig mit einer weiteren Zulaufdrossel 22 verbunden ist. Durch den Eintritt von Kraftstoff in die Zulaufdrosseln 21 bzw. 22 kann Kraftstoff aus dem ersten Ventilsteuerraum 5 in den zweiten Ventilsteuerraum 8 gelangen.

## Patentansprüche

1. Ventilsteuereinheit für ein Kraftstoffeinspritzventil, mit zwei miteinander in Verbindung stehenden Ventilsteuerräumen (5, 8), in deren erstem mit einem Zulaufkanal (6) für Kraftstoff verbundenen Ventilsteuerraum (5) ein Endglied (13; 20) eines druckbeaufschlagbaren Ventilsteuerkolbens (3) derart verfahrbar ist, dass der Strömungsquerschnitt für einen Kraftstoffaustausch aus dem ersten Ventilsteuerraum (5) in den zweiten, mit einem verschließbaren Ablaufkanal (9) verbundenen Ventilsteuerraum (8) veränderbar ist, **dadurch gekennzeichnet, dass** in dem Endglied (13; 20) des Ventilsteuerkolbens (3) ein Drosselkanal (17; 21, 22) für den Kraftstoffaustausch zwischen den Ventilsteuerräumen (5, 8) ausgebildet ist, wobei der Drosselkanal (17; 21, 22) einen gegenüber dem Zulaufkanal (6) verringerten Strömungsquerschnitt aufweist.

2. Ventilsteuereinheit nach Anspruch 1, **dadurch gekennzeichnet, dass** der Drosselkanal (17; 21, 22) quer zur Längsachse des Ventilsteuerkolbens (3) angeordnet ist und sich von einer Außenumfangsfläche (18) des Endglieds (13) des Ventilsteuerkolbens (3) bis zur Stirnseite (14) des Endglieds (13) des Ventilsteuerkolbens (3) erstreckt.

3. Ventilsteuereinheit nach Anspruch 1, **dadurch gekennzeichnet, dass** der Drosselkanal durch einen ersten innerhalb des Endglieds (20) des Ventilsteuerkolbens (3) quer zur Längsachse des Ventilsteuerkolbens (3) verlaufenden Kanalabschnitt (21) und einen zweiten Kanalabschnitt (22) gebildet ist, der mit dem ersten Kanalabschnitt (21) durchgängig verbunden ist und sich in Richtung der Längsachse des Ventilsteuerkolbens (3) bis zur Stirnseite (23) des Endglieds (20) des Ventilsteuerkolbens (3) erstreckt.

4. Ventilsteuereinheit nach einem der vorhergehenden Ansprüche, **dadurch gekennzeichnet, dass** Randbereiche (16), die den zum ersten Ventilsteuerraum (5) gerichteten Durchgang (7) begrenzen, Anschlagflächen (15) für Gegenflächen des Endglieds (13; 20) des Ventilsteuerkolbens (3) bilden.

5. Ventilsteuereinheit nach einem der vorhergehenden Ansprüche, **dadurch gekennzeichnet, dass** sich der Ventilsteuerkolben (3) zu seinem Endglied (13; 20) hin verjüngt.

6. Ventilsteuereinheit nach Anspruch 5, **dadurch gekennzeichnet, dass** die Verjüngung in einem stufenartigen Übergang des Ventilsteuerkolbens (3) in einen zylindrischen, zu dem Ventilsteuerkolben (3) koaxialen Endabschnitt mit einem gegenüber dem Ventilsteuerkolben (3) verringerten Außendurchmesser besteht.

## Claims

1. Valve control unit for a fuel injection valve, with two valve control spaces (5, 8) which are connected to one another and in the first valve control space (5) of which, connected to an inflow duct (6) for fuel, an end member (13; 20) of a pressure-loadable valve control piston (3) can be moved in such a way that a flow cross section for an exchange of fuel out of the first valve control space (5) into the second valve control space (8), connected to a closable outflow duct (9), can be varied, **characterized in that** a throttle duct (17; 21, 22) for the exchange of fuel between the valve control spaces (5, 8) is formed in the end member (13; 20) of the valve control piston (3), the throttle duct (17; 21, 22) having a flow cross section reduced in relation to the inflow duct (6).

2. Valve control unit according to Claim 1, **characterized in that** the throttle duct (17; 21, 22) is arranged transversely to the longitudinal axis of the valve control piston (3) and extends from an outer circumferential surface (18) of the end member (13) of the valve control piston (3) as far as the end face (14) of the end member (13) of the valve control piston (3).

3. Valve control unit according to Claim 1, **characterized in that** the throttle duct is formed by a first duct portion (21) running within the end member (20) of the valve control piston (3) transversely to the longitudinal axis of the valve control piston (3) and by a second duct portion (22) which is connected continuously to the first duct portion (21) which extends in the direction of the longitudinal axis of the valve control piston (3) as far as the end face (23) of the end member (20) of the valve control piston (3).

4. Valve control unit according to one of the preceding claims, **characterized in that** edge regions (16) which delimit the passage (7) directed towards the first valve control space (5) form abutment surfaces (15) for countersurfaces of the end member (13; 20) of the valve control piston (3).

5. Valve control unit according to one of the preceding claims, **characterized in that** the valve control piston (3) narrows towards its end member (13; 20).

6. Valve control unit according to Claim 5, **characterized in that** the narrowing consists of a step-like transition of the valve control piston (3) into a cylindrical end portion coaxial to the valve control piston (3) and having an outside diameter reduced in relation to the valve control piston (3).

## Revendications

1. Unité de commande de soupape pour un injecteur de carburant comportant deux chambres de commande d'injecteur (5, 8) reliée l'une à l'autre, la première ayant une chambre de commande d'injecteur (5) reliée à un canal d'alimentation (6) en carburant avec un organe d'extrémité (13, 20) d'un piston de commande d'injecteur (3) sollicité en pression, mobile de façon à modifier la section d'écoulement pour un échange de carburant de la première chambre de commande d'injecteur (5) dans la seconde chambre de commande d'injecteur (8) reliée à un canal de sortie (9) qui peut être fermé,
**caractérisée en ce que**
l'élément d'extrémité (13, 20) du piston de commande d'injecteur (3) comporte un canal d'étranglement (17, 21, 22) pour l'échange de carburant entre les chambres de commande d'injecteurs (5, 8),
le canal d'étranglement (17, 21, 22) ayant une section d'écoulement réduite par rapport à celle du canal d'alimentation (6).

2. Unité de commande de soupape selon la revendication 1,
**caractérisée en ce que**
le canal d'étranglement (17, 21, 22) s'étend transversalement à l'axe longitudinal du piston de commande d'injecteur (3) et à partir de la surface périphérique extérieure (18) de l'organe d'extrémité (13) du piston de commande d'injecteur (3) jusqu'à la face frontale (14) de l'élément d'extrémité (13) du piston de commande d'injecteur (3).

3. Unité de commande de soupape selon la revendication 1,
**caractérisée en ce que**
le canal d'étranglement traverse un premier segment de canal (21) à l'intérieur de l'élément d'extrémité (20) du piston de commande d'injecteur (3), transversalement à l'axe longitudinal du piston de commande d'injecteur (3) et un second segment de canal (22) relié en continu avec le premier segment de canal (21) et qui s'étend dans la direction de l'axe longitudinal du piston de commande d'injecteur (3) jusqu'à la face frontale (23) de l'élément d'extrémité (20) du piston de commande d'injecteur (3)

4. Unité de commande de soupape selon l'une des revendications précédentes,
**caractérisée en ce que**
des zones de bord (16) qui limitent le passage (7) dirigé vers la chambre de commande de soupape (5) forment des surfaces de butée (15) pour des surfaces antagonistes de l'élément d'extrémité (13, 20) du piston de commande d'injecteur (3).

5. Unité de commande de soupape selon l'une des revendications précédentes.
**caractérisée en ce que**
le piston de commande d'injecteur (3) va en diminuant vers son élément d'extrémité (13, 20).

6. Unité de commande de soupape selon la revendication 5,
**caractérisée en ce que**
le rétrécissement est réalisé au niveau de son passage étagé du piston de commande d'injecteur (3) par un segment d'extrémité coaxial, cylindrique au piston de commande d'injecteur (3) et ayant un diamètre extérieur diminué par rapport à celui du piston de commande d'injecteur (3).
